# EUROPÄISCHE PATENTSCHRIFT

(11) **EP 1 511 934 B1**
(45) Veröffentlichungstag und Bekanntmachung des Hinweises auf die Patenterteilung: **07.12.2005**
(21) Anmeldenummer: 03756968.8
(22) Anmeldetag: 03.06.2003
(51) Int. Cl.: F02M 61/18

(54) **INJEKTOR ZUM EINSPRITZEN VON KRAFTSTOFF**
INJECTOR FOR INJECTING FUEL
INJECTEUR DESTINE A L'INJECTION DE CARBURANT

(30) Priorität: 10.06.2002 DE 10225683
(43) Veröffentlichungstag der Anmeldung: 09.03.2005
(73) Patentinhaber: SIEMENS AKTIENGESELLSCHAFT, 80333 München (DE)
(72) Erfinder: FATH, Andreas, 91058 Erlangen (DE)
(86) Internationale Anmeldenummer: PCT/DE2003/001879
(87) Internationale Veröffentlichungsnummer: WO 2003/104640

(56) Entgegenhaltungen:
- DE-A- 2 921 455
- DE-A- 10 116 714
- DE-A- 19 854 828

## Beschreibung

Die vorliegende Erfindung betrifft einen Injektor zum Einspritzen von Kraftstoff in einen Brennraum einer Brennkraftmaschine durch wenigstens ein Spritzloch.

Bei bekannten Injektoren zum Einspritzen von Kraftstoff in einen Brennraum sind Einspritzlöcher, durch welche der Kraftstoff in den Brennraum eingespritzt wird, üblicherweise zylindrisch ausgebildet. Bisher wurden hierbei ein oder zwei Spritzlöcher vorgesehen. Um ein verbessertes Abgasverhalten der Brennkraftmaschine zu erreichen, wurde vorgeschlagen, die Spritzlöcher mit kleinerem Durchmesser zu fertigen und gleichzeitig die Anzahl der Spritzlöcher zu erhöhen. Umfangreiche motorische Untersuchungen haben jedoch gezeigt, dass bei einem Einsatz von kontaminiertem Kraftstoff, welcher beispielsweise eine erhöhte Konzentration von Beistoffen wie Zink, Kupfer, usw. sowie deren Verbindungen enthält, sich Ablagerungen (Verkokungen) an der Auslassöffnung der Spritzlöcher bilden. Dadurch wird der Durchfluss durch die Spritzlöcher verringert, so dass die Einspritzmenge in den Motor abnimmt und die Leistung des Motors somit kontinuierlich sinkt. Dieses Problem tritt insbesondere bei großen und maximalen Lastbedingungen auf, bei denen sehr hohe Temperaturen herrschen.

Aus dem Dokument DE 198 54 828 A1 ist ein Injektor zum Einspritzen von Kraftstoff in einem Brennraum bekannt, welcher wenigstens ein Einspritzloch mit einer Einlassöffnung und einer Auslassöffnung aufweist. Der Spritzlochquerschnitt erweitert sich nach Außen in Richtung der der Ventilsitzfläche abgewandten Seite, d. h. hin zum Brennraum der Brennkraftmaschine, wodurch es möglich ist, bereits im Spritzlocheinlauf eine Kavitation oder Turbulenz zu erzeugen, so dass der Kraftstoffstrahl deutlich näher an der Düse zerfällt.

Es ist daher Aufgabe der vorliegenden Erfindung, einen Injekor mit einem Spritzloch zum Einspritzen von Kraftstoff bereitzustellen, welcher bei einfachem Aufbau und einfacher, kostengünstiger Herstellbarkeit eine Verkokung von Spritzlöchern sicher verhindern kann.

Diese Aufgabe wird durch einen Injektor mit den Merkmalen des Anspruches 1 gelöst. Die Unteransprüche zeigen vorteilhafte Weiterbildungen der Erfindung.

Erfindungsgemäß wird daher vorgeschlagen, jedes Spritzloch mit einer Einrichtung zur gezielten Erzeugung von Kavitation an der Auslassöffnung zu versehen, um im Betrieb angelagerte Ablagerungen zu entfernen bzw. das Entstehen der Ablagerungen zu verhindern. Erfindungsgemäß wird somit bewusst Kavitation erzeugt, d.h. es werden am Spritzloch gezielt Dampfblasen durch Unterschreitung des Dampfdrucks erzeugt, welche dann gezielt am Auslass des Spritzlochs, wo die unerwünschten Ablagerungen auftreten, zum Implodieren gebracht werden. Hierbei entstehen an diesen Stellen Druckwellen von mehreren tausend bar, wodurch die Spritzlöcher von Ablagerungen befreit werden bzw. eine Ablagerung von Anfang an verhindert wird. Somit kann erfindungsgemäß eine Einrichtung zur Selbstreinigung der Auslassöffnungen der Spritzdüsen bereitgestellt werden.

Besonders bevorzugt ist die Einrichtung zur gezielten Erzeugung von Kavitation durch Ausgestaltung der geometrischen Abmessungen des Spritzlochs in das Spritzloch integriert. Um hierbei die Kavitationsneigung des Spritzlochs zu steigern, wird somit die Spritzlochform strömungstechnisch etwas ungünstiger gestaltet, so dass in einem gewissen Umfang eine gezielte Kavitation auftritt. Dabei wird eine strömungsbedingte Kavitation dadurch erreicht, dass aufgrund der Form des Spritzlochs die Strömung nicht länger in der Lage ist, der vorgegebenen Geometrie des Einspritzlochs zu folgen, so dass Kavitation auftritt.

Gemäß einer bevorzugten Ausgestaltung der vorliegenden Erfindung weist das Spritzloch im Schnitt eine tonnenartige Form auf. Unter einer tonnenartigen Form wird erfindungsgemäß dabei eine Form verstanden, welche sich in Durchflussrichtung zuerst erweitert und anschließend wieder verjüngt. Hierdurch kann durch einfache geometrische Gestaltung des Spritzlochs das Implodieren der Kavitationsblasen an die Auslassöffnung des Spritzlochs gelegt werden, um die unerwünschten Ablagerungen zu vermeiden. Um eine einfache Herstellbarkeit aufzuweisen, weist das Spritzloch vorzugsweise eine symmetrische Tonnenform auf. Weiter bevorzugt ist die Einlassquerschnittsfläche des tonnenförmigen Einspritzlaufs größer oder gleich der Auslassquerschnittsfläche. Weiter bevorzugt sind die Einlassquerschnittsfläche und die Auslassquerschnittsfläche jeweils kreisförmig, wobei ein Einlassdurchmesser gleich oder größer einem Auslassdurchmesser ist. Vorzugsweise ist dabei das Verhältnis des Einlassdurchmessers zu einem maximalen Durchmesser des tonnenförmigen Spritzlochs zwischen 0,9 und 0,95. Dabei ist bei einem Verhältnis Einlassdurchmesser zum maximalem Durchmesser des tonnenförmigen Spritzlochs von 0,91 eine sichere Verhinderung von Ablagerungen möglich. Besonders vorteilhaft ist der Einlassdurchmesser zwischen 5 µm bis 25 µm kleiner als der maximale Durchmesser des tonnenförmigen Spritzlochs. Bei einem Unterschied des Einlassdurchmessers zum maximalen Durchmesser von mindestens 10 µm können Ablagerungen sicher verhindert werden. Weiterhin bevorzugt ist das Verhältnis des Einlassdurchmessers zum Auslassdurchmesser des tonnenförmigen Spritzlochs zwischen 1 und 1,3, insbesondere bei 1,1.

Gemäß einer anderen bevorzugten geometrischen Ausgestaltung des Spritzlochs ist das Verhältnis der Spritzlochlänge zu einem mittleren Durchmesser des Spritzlochs kleiner oder gleich 6,5. Dabei ist der mittlere Durchmesser der durchschnittliche Durchmesser über die Länge des Spritzlochs. Durch Auslegung des Spritzlochs gemäß der obigen Formel kann das gezielte Auftreten von Kavitation in einem vorbestimmten Umfang erreicht werden.

Gemäß einer weiteren bevorzugten Ausgestaltung der vorliegenden Erfindung kann die Verkokungsneigung des Spritzlochs dadurch reduziert werden, dass an der Auslassöffnung eine scharfe Kante ausgebildet ist. D.h., an der Auslassöffnung wird keine Verrundung der Kante vorgenommen, so dass ein scharfer Übergang zwischen dem Spritzloch und dem Brennraum vorhanden ist. Dieser scharfe Übergang verhindert das Ablagern der Beistoffe, wobei gleichzeitig gewährleistet wird, dass Kavitationsblasen am Spritzlochrand auftreten und dort implodieren können.

Es sei angemerkt, dass bei Verwendung von Kraftstoff ohne Verunreinigungen durch Zink, Kupfer usw. trotz der Einrichtung zur gezielten Erzeugung von Kavitation an der Auslassöffnung kein Kavitationsverschleiß an der Auslassöffnung selbst auftritt, da erfindungsgemäß die Kavitation so genau eingestellt werden kann, dass ausschließlich bei Auftreten von Ablagerungen diese entfernt werden. Weiterhin werden die aus Verkokungen bestehenden Ablagerungen leichter herausgeschlagen als das Material, in welchem das Spritzloch gebildet ist, da dieses Material widerstandsfähiger gegen Kavitation ist.

Die vorliegende Erfindung kann sowohl bei Injektoren mit Sitzlochdüsen (VCO) als auch bei Injektoren mit Sacklochdüsen verwendet werden.

Nachfolgend wird die vorliegende Erfindung anhand von bevorzugten Ausführungsbeispielen in Verbindung mit der Zeichnung beschrieben. In der Zeichnung ist:
- Figur 1: eine schematische Schnittansicht eines Spritzlochs gemäß einem ersten Ausführungsbeispiel der vorliegenden Erfindung,
- Figur 2: eine vergrößerte Ansicht der Auslasskante des Spritzlochs von Figur 1,
- Figur 3: eine schematische Schnittansicht eines Spritzlochs gemäß einem zweiten Ausführungsbeispiel der vorliegenden Erfindung und
- Figur 4: eine schematische Schnittansicht eines Spritzlochs gemäß einem nicht erfindungsgemäßen Beispiel.

Nachfolgend wird unter Bezugnahme auf die Figuren 1 und 2 ein Spritzloch 1 gemäß einem ersten Ausführungsbeispiel der vorliegenden Erfindung beschrieben. Wie aus Figur 1 ersichtlich ist, weist das Spritzloch 1 eine symmetrische Tonnenform auf. Das Spritzloch 1 ist dabei sowohl zu einer die Mittelachse des Spritzlochs enthaltenden Ebene symmetrisch als auch in einer durch den maximalen Durchmesser Dₘₐₓ des Spritzlochs 1 gedachten Ebene symmetrisch. Das Spritzloch 1 weist eine Einlassöffnung 2 und eine Auslassöffnung 3 auf. Hierbei ist der Durchmesser D_{Ein} der Einlassöffnung 2 gleich wie der Durchmesser D_{Aus} der Auslassöffnung 3, wobei die Öffnungen 2, 3 kreisförmig sind.

Das Spritzloch 1 ist in bekannter Weise in einem Düsenkörper 6 gebildet und an einem einspritzseitigen Ende einer Sacklochbohrung angeordnet. Die Sacklochbohrung umfasst eine Ventilsitzfläche, welche mittels einer Ventilnadel freigegeben bzw. verschlossen wird, um eine Einspritzung auszuführen.

Der Kraftstoff tritt an der Einlassöffnung 2 in das Spritzloch 1 ein und strömt aus der Auslassöffnung 3 in einen Brennraum 10 einer Brennkraftmaschine ein.

Wie aus Figur 1 ersichtlich ist, ist der maximale Durchmesser Dₘₐₓ des Spritzlochs 1 an der halben Länge L/2 der Gesamtlänge L des Spritzlochs angeordnet.

Gemäß dem ersten Ausführungsbeispiel beträgt das Verhältnis des Einlassdurchmessers D_{Ein} zum maximalen Durchmesser Dₘₐₓ 0,91. Da der Einlassdurchmesser D_{Ein} gleich dem Auslassdurchmesser D_{Aus} ist, beträgt das Verhältnis Einlassdurchmesser zu Auslassdurchmesser 1.

Die Durchströmungsrichtung sowie die Umlenkungen am Spritzloch 1 der Strömung sind durch die Pfeile in der Figur angedeutet. Durch die geometrische Formung des Spritzlochs in Tonnenform wird an der Einlassöffnung 2 eine starke Ablenkung der Strömung erzeugt, so dass Kavitationsbläschen 7 entstehen. Um an der Einlassöffnung 2 eine möglichst gute Strömung zu erreichen, ist die Einlasskante 4 der Einlassöffnung 2 mit einem vorbestimmten Radius R gerundet. Abhängig vom Durchmesser D_{Ein} und der Abrundung R der Einlasskante wird dabei die Kavitationsneigung durch entsprechende Beeinflussung von Druck und Strömungsgeschwindigkeit gezielt erhöht. Die entstandenen Kavitationsbläschen 7 werden von der Strömung mitgerissen. Durch die großen Druckunterschiede im Spritzloch 1 implodieren die Kavitationsbläschen, was in den Figuren mit dem Bezugszeichen 8 gekennzeichnet ist. Aufgrund der implodierenden Kavitationsbläschen 8 entstehen Druckwellen von mehreren 1000 bar, wodurch die Auslassöffnung 3 von den dort auftretenden Ablagerungen 9 befreit wird. Somit ist eine Selbstreinigung des Spritzlochs 1 möglich. Es sei angemerkt, dass die Neigung der Kavitationsbläschen 7 zum Implodieren an der Auslassöffnung 3 weiterhin durch Ausbilden einer scharfen Auslasskante 5 ebenfalls gezielt eingestellt werden kann. Im vorliegenden Ausführungsbeispiel ist die Auslasskante 5 als scharfe Kante ausgebildet.

Nachfolgend wird unter Bezugnahme auf Figur 3 ein Spritzloch 1 gemäß einem zweiten Ausführungsbeispiel der vorliegenden Erfindung beschrieben. Dabei sind gleiche Teile mit den gleichen Bezugszeichen wie im ersten Ausführungsbeispiel bezeichnet.

Das Spritzloch 1 gemäß dem zweiten Ausführungsbeispiel entspricht im Wesentlichen dem ersten Ausführungsbeispiel, mit dem Unterschied, dass es nur symmetrisch hinsichtlich einer Ebene durch die Mittelachse des Spritzlochs ausgebildet ist und unsymmetrisch hinsichtlich einer Ebene in Höhe der haben Länge L/2 der Wandstärke L des Düsenkörpers 6. Mit anderen Worten ist der maximale Durchmesser Dₘₐₓ des tonnenförmigen Spritzlochs 1 gemäß dem zweiten Ausführungsbeispiel zwischen der Einlassöffnung 2 und der halben Länge L/2 des Spritzlochs 1 angeordnet (vgl. Figur 3). Das Verhältnis des Einlassdurchmessers D_{Ein} zum maximalen Durchmesser Dₘₐₓ beträgt dabei 0,94. Weiterhin beträgt das Verhältnis des Einlassdurchmessers D_{Ein} zum Auslassdurchmesser D_{Aus} 1,05. Ansonsten entspricht dieses Ausführungsbeispiel dem ersten Ausführungsbeispiel, so dass auf die dortige Beschreibung verwiesen werden kann.

Nachfolgend wird unter Bezugnahme auf Figur 4 ein weiteres Beispiel beschrieben, wobei gleich Teile mit den gleichen Bezugszeichen wie in den vorhergehenden Ausführungsbeispielen bezeichnet sind.

Wie aus Figur 4 ersichtlich ist, ist dabei zwischen der Aussenfläche des Düsenkörpers 6 und dem Spritzloch 1 an der Auslassöffnung 3 eine Auslasskante 5 mit einem Winkel α ausgebildet, so dass sich ein scharfkantiger Übergang vom Spritzloch zum Brennraum 10 ergibt.

Wie in Figur 4 gezeigt, ist das Spritzloch 1 in Durchströmungsrichtung sich erweiternd, genauer sich konisch erweiternd, ausgebildet. Wie bei den vorhergehenden Ausführungsbeispielen werden dabei an der Einlassöffnung Kavitationsbläschen 7 erzeugt, welche infolge des Druckanstiegs beim Austritt aus dem Spritzloch 1 kavitieren, so dass eventuell vorhandene Ablagerungen 9 mittels der implodierenden Kavitationsbläschen 8 entfernt werden können.

## Patentansprüche

1. Injektor zum Einspritzen von Kraftstoff in einen Brennraum (10) durch wenigstens ein Spritzloch (1) mit einer Einlassöffnung (2) und einer Auslassöffnung (3), wobei das Spritzloch (1) eine Einrichtung zur gezielten Erzeugung von Kavitation an der Auslassöffnung (3) aufweist, um im Betrieb auftretenden Ablagerungen (9) an der Auslassöffnung (3) zu entfernen, wobei
die Einrichtung zur gezielten Erzeugung von Kavitation durch spezielle geometrische Ausbildung der Form des Einspritzlochs in das Einspritzloch integriert ist,
**dadurch gekennzeichnet, dass** das Spritzloch (1) eine im Schnitt tonnenartige Form aufweist, welcher sich in Durchflussrichtung erst erweitert und dann wieder verjüngt.

2. Injektor nach Anspruch 1, **dadurch gekennzeichnet, dass** eine Einlassquerschnittsfläche des tonnenförmigen Spritzlochs (1) größer oder gleich einer Auslassquerschnittsfläche ist.

3. Injektor nach Anspruch 1 oder 2, **dadurch gekennzeichnet, dass** das Spritzloch (1) eine symmetrische Tonnenform aufweist.

4. Injektor nach Anspruch 3, **dadurch gekennzeichnet, dass** die Einlassquerschnittsfläche und die Auslassquerschnittsfläche kreisförmig sind und ein Einlassdurchmesser (D_{Ein}) gleich einem Auslassdurchmesser (D_{Aus}) ist.

5. Injektor nach einem der Ansprüche 1 bis 4, **dadurch gekennzeichnet, dass** ein Verhältnis des Einlassdurchmessers (D_{Ein}) zu einem maximalen Durchmesser (Dₘₐₓ) des Spritzlochs (1) zwischen 0,9 und 0,95, insbesondere bei 0,91, liegt.

6. Injektor nach einem der Ansprüche 1 bis4, **dadurch gekennzeichnet, dass** der Einlassdurchmesser (D_{Ein}) zwischen 5 µm bis 25 µm kleiner, insbesondere um 10 µm kleiner, als der maximale Durchmesser (D_{MAX}) ist.

7. Injektor nach einem der Ansprüche 2 bis 6, **dadurch gekennzeichnet, dass** das Verhältnis des Einlassdurchmessers (D_{Ein}) zum Auslassdurchmesser (D_{Aus}) zwischen 1 und 1,1, insbesondere bei 1,05, liegt.

8. Injektor nach einem der vorhergehenden Ansprüche, **dadurch gekennzeichnet, dass** das Verhältnis der Spritzlochlänge (L) zu einem mittleren Durchmesser kleiner oder gleich 6,5 ist, wobei der mittlere Durchmesser ein durchschnittlicher Durchmesser über die Länge (L) des Spritzlochs (1) ist.

9. Injektor nach einem der vorhergehenden Ansprüche, **dadurch gekennzeichnet, dass** an der Auslassöffnung (3) eine scharfe Kante (5) ausgebildet ist und an der Kante (4) der Einlassöffnung (2) eine vorbestimmte Verrundung (R) ausgebildet ist.

## Claims

1. Injector for injecting fuel into a combustion chamber (10) through at least one spray orifice (1) having an inlet opening (2) and an outlet opening (3), whereby the spray orifice (1) has a device for specifically producing cavitation at the outlet opening (3), in order to remove deposits (9) at the outlet opening (3) that occur during operation, whereby the device for specifically producing cavitation is integrated in the injection orifice by means of a special geometric configuration of the shape of the injection orifice, **characterized in that** the spray orifice (1) has a barrel-like cross-sectional shape, which initially widens in the flow direction and subsequently tapers.

2. Injector according to claim 1, **characterized in that** the cross-sectional area of the inlet of the barrel-shaped spray orifice (1) is greater than or equal to the cross-sectional area of the outlet.

3. Injector according to claim 1 or 2, **characterized in that** the spray orifice (1) has a symmetrical barrel-shape.

4. Injector according to claim 3, **characterized in that** the cross-sectional area of the inlet and the cross-sectional area of the outlet are circular and the inlet diameter (D_{*in*}) is identical to the outlet diameter (D_{*out*}).

5. Injector according to one of claims 1 to 4, **characterized in that** the ratio of the inlet diameter (D_{*in*}) to the maximum diameter (Dₘₐₓ) of the spray orifice (1) is between 0.9 and 0.95, in particular 0.91.

6. Injector according to one of claims 1 to 4, **characterized in that** the inlet diameter (D_{*in*}) is between 5µm and 25µm smaller, in particular 10µm smaller, than the maximum diameter (Dₘₐₓ).

7. Injector according to one of claims 2 to 6, **characterized in that** the ratio of the inlet diameter (D_{*in*}) to the outlet diameter (D_{*out*}) lies at between 1 and 1.1, in particular 1.05.

8. Injector according to one of the preceding claims, **characterized in that** the ratio of the spray orifice length (L) to the mean diameter is less than or equal to 6.5, whereby the mean diameter is the average diameter over the length (L) of the spray orifice (1).

9. Injector according to one of the preceding claims, **characterized in that** a sharp edge (5) is configured at the outlet opening (3), and a predefined rounding (R) is configured at the edge (4) of the inlet opening (2).

## Revendications

1. Injecteur destiné à l'injection de carburant dans une chambre de combustion (10) à travers au moins un trou d'injection (1) possédant une ouverture d'entrée (2) et une ouverture de sortie (3), le trou d'injection (1) présentant un dispositif destiné à la production de cavitation recherchée à l'ouverture de sortie (3) pour éliminer les dépôts (9) qui se forment au cours du fonctionnement au niveau de l'ouverture de sortie (3), dans lequel
le dispositif destiné à la production de cavitation recherchée par une conformation géométrique spéciale de la forme du trou d'injection est intégré dans le trou d'injection,
**caractérisé en ce que** le trou d'injection (1) présente en coupe une forme de tonneau qui s'élargit initialement et se rétrécit ensuite de nouveau dans le sens de l'écoulement.

2. Injecteur selon la revendication 1, **caractérisé en ce qu'**une surface de section d'entrée du trou d'injection (1) en forme de tonneau est supérieure ou égale à une surface de section de sortie.

3. Injecteur selon la revendication 1 ou 2, **caractérisé en ce que** le trou d'injection (1) présente une forme de tonneau symétrique.

4. Injecteur selon la revendication 3, **caractérisé en ce que** la surface de la section d'entrée et la surface de la section de sortie sont circulaires et qu'un diamètre d'entrée (D_{Ein}) est égal au diamètre de sortie (D_{Aus}).

5. Injecteur selon une des revendications 1 à 4, **caractérisé en ce qu'**un rapport du diamètre d'entrée (D_{Ein}) à un diamètre maximal (Dₘₐₓ) du trou d'injection (1) est compris entre 0,9 et 0,95, en particulier de l'ordre de 0,91.

6. Injecteur selon une des revendications 1 à 4, **caractérisé en ce que** le diamètre d'entrée (D_{Ein}) est inférieur d'entre 5 µm et 25 µm, en particulier de 10 µm, au diamètre maximal (Dₘₐₓ).

7. Injecteur selon une des revendications 2 à 6, **caractérisé en ce que** le rapport du diamètre d'entrée (D_{Ein}) au diamètre de sortie (D_{Aus}) est compris entre 1 et 1, 1, en particulier de l'ordre de 1,05.

8. Injecteur selon une des revendications précédentes, **caractérisé en ce que** le rapport de la longueur (L) du trou d'injection à un diamètre moyen est inférieur ou égal à 6,5, le diamètre moyen étant la moyenne des diamètres sur la longueur (L) du trou d'injection (1).

9. Injecteur selon une des revendications précédentes, **caractérisé en ce qu'**une arête vive (5) est formée à l'ouverture de sortie (3) tandis qu'un arrondi prédéterminé (R) est formé sur l'arête (4) de l'ouverture d'entrée (2).
